# EUROPÄISCHE PATENTSCHRIFT

(11) **EP 1 462 228 B1**
(45) Veröffentlichungstag und Bekanntmachung des Hinweises auf die Patenterteilung: **08.02.2012**
(21) Anmeldenummer: 04005261.5
(22) Anmeldetag: 05.03.2004
(51) Int. Cl.: B27F 5/02, B27C 3/06

(54) **Fräsmaschine**
Milling machine
Fraiseuse

(30) Priorität: 28.03.2003 DE 10314087
(43) Veröffentlichungstag der Anmeldung: 29.09.2004
(73) Patentinhaber: Festool GmbH, 73240 Wendlingen (DE)
(72) Erfinder: Schmid, Jürgen, 88682 Salem (DE); Steimel, Johannes, Dr., 73272 Neidlingen (DE)
(74) Vertreter: Bregenzer, Michael

(56) Entgegenhaltungen:
- EP-A- 0 571 160
- DE-A1- 2 809 152
- DE-A1- 3 522 971
- US-A- 1 469 170
- US-A- 1 633 370
- US-A- 1 698 069
- US-A- 5 921 298
- US-B1- 6 655 428

## Beschreibung

Die Erfindung betrifft eine Fräsmaschine gemäß dem Oberbegriff des Anspruchs 1.

Eine Fräsmaschine gemäß dem Oberbegriff des Anspruches 1 geht beispielsweise aus der US 1,698,069 hervor. Ein durch einen Antriebsmotor antreibbarer Fräser ist mit Hilfe eines Pendelgetriebes hin- und herschwenkbar antreibbar, um Langlöcher zu fräsen.

Bei einer Bohr-Fräseinheit aus DE 28 09 152 A1 wird ein von einem Fräsmotor angetriebener Fräser mittels eines druckmittelbetätigten Vorschubzylinders in Längsrichtung des zu fräsenden Schlitzes bewegt.

Eine Fräsmaschine mit einem Schneidblatt zum Fräsen von anglöchern ist beispielsweise aus der DE 690 22 076 T2 (EP 0 420 498 A1) oder EP 0 571 160 A1 bekannt.

Zwei beispielsweise aus Holz bestehende Werkstücke können mittels einer Dübelverbindung miteinander verbunden werden. Diese Verbindungsart ist zum Beispiel im Möbelbau üblich, wenn rechtwinkelig zueinander stehende Wände oder dergleichen miteinander verbunden werden sollen.

Zum Herstellen einer solchen Dübelverbindung werden in die beiden Werkstücke Dübellöcher eingebracht, wonach man die Dübel in den Dübellöchern des einen Werkstücks festlegt und anschließend mit ihrem aus dem Werkstück ragenden Bereich in die Dübellöcher des anderen Werkstücks steckt und in diesem fixiert. Prinzipiell ist es auch möglich, die Dübel einstükkig an eines der Werkstücke anzuformen.

Die üblicherweise verwendeten Dübel weisen einen kreisrunden Querschnitt auf, sodass auch die Dübellöcher kreisrund sind. Es gibt jedoch auch Dübel mit länglicher Querschnittsgestalt, sodass in die Werkstücke Dübellöcher mit Langlochquerschnitt - vorliegend "Langlöcher" genannt - eingefräst werden müssen.

Zum Herstellen eines solchen Langloches bewegt man seither die jeweilige Fräsmaschine quer zur Vorschubrichtung im der Länge des Dübelquerschnitts entsprechenden oder größeren Ausmaß hin und her, wobei während jedes Hinhubs und Herhubs die Position der Antriebseinheit und somit des Fräswerkzeugs in Vorschubrichtung beibehalten und an den Umkehrpunkten zwischen den Hüben jeweils eine Vorschubbewegung ausgeführt wird. Beide Bewegungen werden vom Benutzer mit der Hand gesteuert.

Bei diesem Vorgehen treten an den Umkehrpunkten verhältnismäßig große Reaktionskräfte auf, die zu einem "Verreißen" der Fräsmaschine und somit zu einem unsauberen Langloch führen können.

Es ist ersichtlich, dass dieses Problem unabhängig davon ist, ob die Langlöcher der Aufnahme von Dübeln oder einem anderen Zweck dienen.

Ausgehend hiervon liegt der vorliegenden Erfindung die Aufgabe zugrunde, eine in der Handhabung einfache Fräsmaschine zum Fräsen von Langlöchern zu schaffen.

Diese Aufgabe wird durch eine Fräsmaschine gemäß der technischen Lehre des Anspruchs 1 gelöst.

Bei der erfindungsgemäßen Fräsmaschine muss der Benutzer lediglich die Antriebseinheit in Vorschubrichtung vorbewegen. Ansonsten kann die Fräsmaschine ihre Position während des gesamten Fräsvorgangs beibehalten, da die Hin- und Herbewegung des Fräswerkzeugs sozusagen innerhalb der Maschine stattfindet. Beim Betrieb, wenn die Querantriebseinrichtung wirksam ist, kann man mit ununterbrochener Vorschubbewegung arbeiten, während der sich das rotierende Fräswerkzeug andauernd hin und her bewegt, sodass sich ein zickzackartiger Fräsweg ergibt. Wie Versuche gezeigt haben, ist dieser Fräsverlauf wesentlich ruhiger als bei den seitherigen Fräsmaschinen.

Zweckmäßige Ausgestaltungen der erfindungsgemäßen Fräsmaschine sind in den Unteransprüchen angegeben.

Nachstehend wird ein Ausführungsbeispiel der Erfindung anhand der Zeichnung erläutert. Es zeigen:
- Fig. 1: eine erfindungsgemäße Fräsmaschine in schematischer Seitenansicht, wobei strichpunktiert eine Unterlage und ein zu fräsendes Werkstück angedeutet sind,
- Fig. 2: die Fräsmaschine nach Fig. 1 in Vorderansicht gemäß Pfeil II,
- Fig. 3: den Grundkörper der Fräsmaschine nach den Fig. 1 und 2 in gesonderter Darstellung in Schrägansicht, wobei die die schwenkbare Anlagefläche bildende Anlageplatte des Grundkörpers der Übersichtlichkeit wegen vom Basiselement des Grundkörpers abgehoben gezeichnet ist,
- Fig. 4: die Fräsmaschine in schematischer Schrägansicht von vorne oben gesehen, wobei die Anlageplatte des Grundkörpers im Unterschied zu den Fig. 1 bis 3 hochgeschwenkt ist und wobei die Hin- und Herbewegung der Abtriebswelle und somit des in Fig. 4 sichtbaren Fräswerkzeugs eine Querbewegung ist, bei der das Fräswerkzeug seine Ausrichtung beibehält (das Fräswerkzeug ist in seinen beiden an den Hubenden eingenommenen Positionen und dabei in einer der Positionen gestrichelt gezeigt),
- Fig. 5: die Fräsmaschine in einer Schrägansicht von hinten unten zusammen mit einem angedeuteten Werkstück, wobei die Anordnung so getroffen ist, dass die Hin- und Herbewegung der Abtriebswelle im Unterschied zur Fig. 4 eine Schwenkbewegung ist (wiederum ist das Fräswerkzeug in seinen beiden an den Hubenden eingenommenen Positionen gezeigt),
- Fig. 6: die Fräsmaschine nach Fig. 5 ohne den Grundkörper in der Fig. 5 entsprechender Schrägansicht und
- Fig. 7: im Wesentlichen die aus Fig. 6 hervorgehende Antriebseinheit in entgegengesetzter Schrägansicht in explodierter Darstellungsweise.

Bei der aus der Zeichnung hervorgehenden Fräsmaschine handelt es sich um eine Handfräsmaschine, mit der Langlöcher 2 in Werkstücke 3 gefräst werden können.

Das aus den Fig. 1 und 5 schematisch hervorgehende Werkstück 3 ist beispielsweise eine Möbelwand, die mit einer anderen, rechtwinkelig zu ihr stehenden Möbelwand verbunden werden soll. Diese Verbindung wird, wie eingangs schon erwähnt, mit Hilfe von nicht gezeigten Dübeln hergestellt, die einen dem Langloch 2 entsprechenden Querschnitt aufweisen. Das Langloch 2 bildet ein in die Tiefe des Werkstücks 3 gehendes Dübelloch, in das der mit der anderen Möbelwand bereits verbundene Dübel eingesteckt und eingeleimt wird.

Das Werkstück 3 ist in Fig. 5 abgeschnitten gezeichnet. Das dargestellte Langloch 2 befindet sich in seiner Stirnseite 4 und bildet das endseitige Loch einer stirnseitigen Langlochreihe. Bei dem nicht dargestellten, mit dem gezeigten Werkstück 3 mittels der Dübel zu verbindenden Werkstück wird eine entsprechende Dübellochreihe nicht in die Werkstück-Stirnseite, sondern in die von dieser ausgehende Werkstückfläche eingebracht. Solche Dübelverbindungen sind an sich üblich, sodass sich eine weitergehende Beschreibung erübrigt.

Die Fräsmaschine 1 enthält einen beim Fräsen stehen bleibenden Grundkörper 5 und eine Antriebseinheit 6, die in Vorschubrichtung 7 und entgegengesetzt zu dieser verschiebbar am Grundkörper 5 gelagert ist. Die Antriebseinheit 6 weist einen Antriebsmotor 8 und eine vom Antriebsmotor 8 aus angetriebene, beim Betrieb rotierende Abtriebswelle 9 auf, mit der ein auswechselbares Fräswerkzeug 10 drehfest verbunden werden kann, das bei der Vorschubbewegung der Antriebseinheit 6 vor die Vorderseite 11 des Grundkörpers 5 gelangt und am Werkstück 3 angreift.

Der Grundkörper 5 bildet mehrere Anlageflächen, mit denen er an eine Unterlage 12 für das Werkstück 3 oder das Werkstück 3 angelegt werden kann. So bildet die Unterseite des Grundkörpers 5 eine unterseitige Anlagefläche 13, mit der der Grundkörper 5 und somit die Fräsmaschine 1 auf die Unterlage 12 gestellt werden kann. Ferner ist an der Vorderseite 11 des Grundkörpers eine zur unterseitigen Anlagefläche 13 rechtwinkelige vorderseitige Anlagefläche 14 vorhanden, in deren Bereich das Fräswerkzeug 10, in Seitenansicht (Fig. 1) parallel zur unterseitigen Anlagefläche 13, in Vorschubrichtung 7 vorsteht. Mit dieser vorderseitigen Anlagefläche 14 kann der Grundkörper 5 an die Werkstückfläche, im dargestellten Falle an die Werkstück-Stirnfläche 4 angelegt werden, in die das jeweilige Langloch 2 gefräst werden soll.

Der Grundkörper enthält ein die Antriebseinheit 6 führendes und beim dargestellten Ausführungsbeispiel die unterseitige Anlagefläche 13 und die vorderseitige Anlagefläche 14 bildendes Basiselement 15 und eine an der Vorderseite 11 des Grundkörpers 5 angeordnete Anlageplatte 16, die eine schwenkbare Anlagefläche 17 bildet. Die Anlageplatte 16 wird von einem Tragteil 18 gehalten, das in zur unterseitigen Anlagefläche 13 rechtwinkeliger Höhenrichtung 19 verstellbar am Basiselement 15 angeordnet ist. Das Basiselement 15 weist zwei seitlich hochstehende Führungsteile 20, 21 auf, auf die das Tragteil 18 von oben her aufgesetzt ist, so dass es an den Führungsteilen 20, 21 geführt und gelagert ist. Dabei kann das Tragteil 18 in der jeweiligen Höhenlage festgestellt werden. Dies kann in üblicher Weise erfolgen, beispielsweise mit Hilfe einer von Hand verdrehbaren Klemmschraube 22.

Die Anlageplatte 16 und das Tragteil 18 sind über eine Gelenkachse 23 miteinander verbunden, die rechtwinkelig zur Vorschubrichtung 7 und zur Höhenrichtung 19 verläuft. Auf diese Weise kann die Anlageplatte 16 in jeder Höhenlage des Tragteils 18 zwischen einer rechtwinkelig zur Vorschubrichtung 7 hochstehenden Stellung (Fig. 4 und 5) und einer nach vorne geschwenkten Stellung (Fig. 1 bis 3) verschwenkt werden. Der Schwenkwinkel ist beliebig einstellbar. Die Anlageplatte 16 kann in der jeweiligen Winkelstellung in üblicher Weise, beispielsweise mittels einer Klemmschraube 24, festgestellt werden. In der hochgeschwenkten Stellung gemäß den Fig. 4 und 5 steht die Anlageplatte 16 nicht vor die vorderseitige Anlagefläche 14 vor. In der um 90° nach vorne unten geschwenkten Stellung ragt die Anlageplatte 16 dagegen vor die vorderseitige Anlagefläche 14 vor, wobei der Höhenabstand zwischen der unterseitigen Anlagefläche 13 und der in dieser Stellung der Anlageplatte 16 zur unterseitigen Anlagefläche 13 parallele schwenkbare Anlagefläche 17 an der Anlageplatte 16 aufgrund der Höhenverstellbarkeit der Anlageplatte 16 veränderbar ist.

Je nach Anwendungsfall kann die Fräsmaschine beim Fräsen mit der schwenkbaren Anlagefläche 17 an einer Fläche des jeweiligen Werkstücks 3 angelegt werden, die der zu fräsenden Fläche benachbart ist. Aufgrund der Höhenverstellbarkeit der Anlageplatte 16 lässt sich die Lage des zu fräsenden Langloches 2 in Höhenrichtung justieren.

Zur Führung der Antriebseinheit 6 in Vorschubrichtung 7 sind an der Antriebseinheit 6 zwei in Draufsicht beiderseits der Abtriebswelle 9 angeordnete Führungshülsen 25, 26 und am Basiselement 15 des Grundkörpers 5 zwei den Führungshülsen 25, 26 zugeordnete Führungsstangen 27, 28 vorgesehen. Die Antriebseinheit 6 ist mit ihren Führungshülsen 25, 26 auf die Führungsstangen 27, 28 gesteckt und somit auf diesen geführt. Das Vorschieben der Antriebseinheit 6 erfolgt entgegen der Kraft einer nicht dargestellten Federeinrichtung.

Der Antriebseinheit 6 kann ferner eine Anschlageinrichtung 29 zugeordnet sein, die die Vorschublänge der Antriebseinheit 6 begrenzt und somit die Tiefe des Langloches 2 bestimmt. Die Anschlageinrichtung kann beispielsweise, wie dargestellt, Führungsschlitze 30 unterschiedlicher Länge aufweisen, die am Grundkörper 5 hinter einer der Führungshülsen 25, 26 angeordnet sind. Den Führungsschlitzen 30 ist ein Anschlaghebel zugeordnet, sodass ein in Längsrichtung verstellbarer Anschlag für die Antriebseinheit 6 gebildet wird.

Beim Fräsen des jeweiligen Langloches 2 wird die Fräsmaschine 1 mit ihrem Grundkörper 5 ortsfest mit Bezug auf das Werkstück 3 gehalten. Um trotz dieser gleichbleibenden Position des Grundkörpers 5 die Langlochgestalt zu erhalten, ist die Abtriebswelle 9 in Querrichtung 31 quer zur Vorschubrichtung 7 in Längsrichtung des zu fräsenden Langloches 2 hin und her bewegbar in der Antriebseinheit 6 angeordnet, wobei der Abtriebswelle 9 eine Querantriebseinrichtung zugeordnet ist, sodass die Abtriebswelle 9 beim Betrieb eine ihrer Rotationsbewegung überlagerte Hin- und Herbewegung in Querrichtung 31 ausführt. Somit bewegt sich das Fräswerkzeug 10 beim Vorschieben der Antriebseinheit 6 hin und her, sodass man die Langlochgestalt erhält.

In den Fig. 4, 5 und 6 ist das Fräswerkzeug in seinen beiden Endpositionen der Hin- und Herbewegung gezeigt, wobei in den Fig. 4 und 5 eine der beiden Positionen gestrichelt angedeutet ist, während in Fig. 6 beide Endpositionen mit ausgezogenen Linien dargestellt sind.

Die Hin- und Herbewegung erfolgt in einer zur unterseitigen Anlagefläche 13 parallelen Ebene.

Die vorderseitige Anlagefläche 14 enthält eine Durchtrittsöffnung 32 für das Fräswerkzeug 10, wobei die Durchtrittsöffnung 32 so groß ist, dass das Fräswerkzeug 10 seine Hin- und Herbewegung ausführen kann. Beiderseits der Durchtrittsöffnung 32 kann mit Abstand zur Durchtrittsöffnung 32 jeweils ein Anschlagstift 33, 34 angeordnet sein, der vor die vorderseitige Anlagefläche 14 vorsteht und federbelastet ist, sodass er entgegen der Federkraft in die vorderseitige Anlagefläche 14 eingedrückt werden kann.

Die an den beiden Enden der Langlochreihe angeordneten Langlöcher, von denen in Fig. 5 nur das eine endseitige Langloch 2 gezeigt ist, sollen üblicherweise einen genormten Abstand von der jeweils zugewandten Werkstückkante 35 aufweisen, von der die Werkstückfläche 4 ausgeht, in die die Langlochreihe gefräst werden soll. Zur Einhaltung dieses Maßes können die Anschlagstifte 33, 34 verwendet werden. Die Fräsmaschine 1 wird so an das Werkstück 3 angesetzt, dass der betreffende Anschlagstift 33, 34 außen an der Werkstückkante 35 anliegt, während der jeweils andere Anschlagstift durch die Werkstückfläche 4 eingedrückt wird.

Bei der dargestellten Fräsmaschine 1 ist der Antriebsmotor 8 so ausgerichtet, dass seine Längsrichtung der Vorschubrichtung 7 entspricht bzw. parallel zu dieser verläuft. Das Motorgehäuse kann als Handgriff beim Vorschieben der Antriebseinheit 6 verwendet werden. In Zusammenhang mit dieser "liegenden" Anordnung des Antriebsmotors 8 ist es vorteilhaft, dass die motorseitige Antriebswelle 36, die beim Ausführungsbeispiel von der Motorwelle 37 gebildet wird, und die Abtriebswelle 9 in Seitenansicht gesehen parallel zueinander und zur die unterseitige Anlagefläche 13 enthaltenden Ebene verlaufen, wobei die Abtriebswelle 9 mit kleinerem Abstand zur die unterseitige Anlagefläche 13 enthaltenden Ebene als die Antriebswelle 36 angeordnet ist.

Auf diese Weise kann man trotz des "liegend" angeordneten Antriebsmotors 8 mit geringem Abstand zur unterseitigen Anlagefläche 13 fräsen, wenn diese beim Fräsen auf eine Unterlage aufgesetzt wird.

Um diese Parallelversetzung zwischen Antriebswelle 36 und Abtriebswelle 9 zu erhalten, kann zwischen diesen beiden Wellen 9, 36 ein Umlenkgetriebe 38 vorhanden sein, das eine Zahnradanordnung mit zu den beiden Wellen 9, 36 rechtwinkeliger Zahnrad-Achsrichtung 39 enthält. Die Zahnradanordnung sitzt verdrehfest an einer zur Zahnrad-Achsrichtung 39 koaxialen Lagerwelle 40 und wird beim Ausführungsbeispiel von zwei in axialer Richtung versetzt zueinander angeordneten Zahnrädern 41, 42 gebildet, wobei das eine Zahnrad 41 mit einem Antriebsrad 43 der Antriebswelle 36 und das andere Zahnrad 42 mit einem Abtriebsrad 44 der Abtriebswelle 9 in Zahneingriff steht. Der Abstand zwischen den Zahnkränzen der beiden Zahnräder 41, 42 ergibt den Versatz zwischen der Antriebswelle 36 und der Abtriebswelle 9.

Es versteht sich, dass die Zahnradanordnung auch von nur einem Zahnrad mit zwei der Antriebswelle 36 bzw. der Abtriebswelle 9 zugeordneten Zahnkränzen gebildet werden könnte.

Die Zähne der verschiedenen Zahnräder wurden in der Zeichnung der Einfachheit halber nicht eingezeichnet.

Die Hin- und Herbewegung der Abtriebswelle kann eine Querbewegung sein, bei der sich die Abtriebswelle unter Beibehaltung ihrer zur Vorschubrichtung 7 parallelen Ausrichtung hin und her bewegt. Diese Möglichkeit ist in Fig. 4 durch die parallele Darstellung des Fräswerkzeugs 10 in seinen beiden Hub-Endpositionen angegeben.

Eine andere Möglichkeit besteht darin, dass die Hin- und Herbewegung der Abtriebswelle 9 eine Schwenkbewegung ist. Eine solche Schwenkbewegung geht aus den Fig. 5 und 6 hervor. Fig. 7 zeigt ein Ausführungsbeispiel für die Querantriebseinrichtung, mit der man diese Schwenkbewegung erhält. Die Schwenkachse 45 dieser Schwenkbewegung wird im dargestellten Falle von der Lagerwelle 40 der Zahnradanordnung 41, 42 gebildet.

Die die Schwenkbewegung bewirkende Querantriebseinrichtung enthält zweckmäßigerweise eine die Schwenkbewegung steuernde, vom Antriebsmotor 8 her angetriebene Exzentereinrichtung 46. Dabei ist die Abtriebswelle 9 an oder in einem zur Zahnradanordnung 41, 42 koaxialen, verdrehbar an der Lagerwelle 40 der Zahnradanordnung 41, 42 gelagerten Lagergehäuse 47 gelagert, wobei die Exzentereinrichtung 46 einerseits von der Lagerwelle 40 der Zahnradanordnung 41, 42 angetrieben wird und andererseits am Lagergehäuse 47 angreift.

Das Lagergehäuse 47 ist beim Ausführungsbeispiel zweiteilig und wird von einem Gehäuse-Unterteil 48 und einem Gehäuse-Oberteil 49 gebildet. Die Zahnradanordnung 41, 42 ist in dem Lagergehäuse 47 zwischen den beiden fest miteinander verbundenen Gehäuseteilen 48, 49 angeordnet. Das nach Art eines Ritzels ausgebildete Antriebsrad 43 der Antriebswelle 36 greift durch eine zugeordnete Durchtrittsausnehmung 50 des Gehäuse-Oberteils 49 in das Gehäuse-Innere zum Zahnrad 41. Die Abtriebswelle 9 ist im Gehäuse-Unterteil 48 gelagert, das eine radial gerichtete, zweckmäßigerweise von einer Lagerhülse 51 gebildete, außen offen mündende Lagerbohrung 52 aufweist, durch die die Abtriebswelle 9 austritt oder von außen her zugänglich ist, sodass das Fräswerkzeug 10 angebracht werden kann.

Die drehfest mit der Zahnradanordnung 41, 42 verbundene Lagerwelle 40 durchgreift eine axiale Lagerausnehmung 53 des Gehäuse-Oberteils 49 und trägt an ihrem vorstehenden Bereich ein Antriebsritzel 54. Das Antriebsritzel 54 kämmt mit einem zur Lagerwelle 40 parallelachsig angeordneten Exzenter-Zahnrad 55 der Exzentereinrichtung 46, das drehfest mit einem Exzenterteil 56 verbunden ist, das sich beim Betrieb um die Achslinie des Exzenter-Zahnrads 55 dreht. Das Exzenterteil 56 treibt einen Pendelhebel 57, der um eine Pendelachse 58 pendelnd gelagert ist. Der Pendelhebel 57 steht in Mitnahmeverbindung mit dem Lagergehäuse 47, sodass beim Betrieb das Lagergehäuse 47 und mit diesem die Abtriebswelle 9 pendelnd um die von der Lagerwelle 40 gebildete Schwenkachse 45 hin und her schwenkt.

Die Mitnahmeverbindung zwischen Pendelhebel 57 und Lagergehäuse 47 wird beim Ausführungsbeispiel dadurch erreicht, dass am Lagergehäuse 47 und dabei an dessen Oberteil 49 ein Mitnahmestift 59 hochsteht, der in eine Mitnahmeausnehmung 60 des Pendelhebels 57 eingreift. Die Mitnahmeausnehmung 60 kann, wie dargestellt, zwischen dem Exzenterteil 56 und der Pendelachse 58 angeordnet sein.

Das Lagergehäuse 47 befindet sich unterhalb eines Führungsteils 61 der Antriebseinheit 6, an dem die Führungshülsen 25, 26 angeordnet sind. Das Oberteil 49 des Lagergehäuses 47 weist einen von der Lagerausnehmung 53 durchsetzten Lageransatz 62 auf, der in einer das Führungsteil 61 durchdringenden Lageröffnung 63 gelagert ist. Der Mitnahmestift 59 greift durch das Führungsteil 61 hindurch. Der Pendelhebel 57 und das Exzenter-Zahnrad 55 sind oberhalb des Führungsteils 61 zwischen diesem und einem oberen Abschlussdeckel 64 angeordnet, der fest mit dem Führungsteil 61 verbunden wird. Die Lagerwelle 40 durchgreift das Gehäuse-Oberteil 49, das Führungsteil 61 und den Pendelhebel 57 und ist mit ihrem Ende im Abschlussdeckel 64 gelagert. Das Exzenter-Zahnrad 55 sitzt an einer nicht eingezeichneten Achse, die zwischen dem Führungsteil 61 und dem Abschlussdeckel 64 verläuft.

Die Amplitude der Hin- und Herbewegung der Abtriebswelle 9 ist verstellbar, sodass man Langlöcher 2 unterschiedlicher Länge fräsen kann. Dabei ist die Amplitude der Hin- und Herbewegung der Abtriebswelle 9 mittels eines außen an der Antriebseinheit 6 des Grundkörpers 5 angeordneten Betätigungshebels 65 verstellbar. Durch Betätigen des Betätigungshebels 65 wird die Relativlage zwischen der Pendelachse 58, um die der Pendelhebel 57 pendelt, und dem Pendelhebel 57 verändert, sodass sich ein anderer Abstand zum Mitnahmestift 59 ergibt. Dies führt zu einer Veränderung der Amplitude der Schwenkbewegung des Lagergehäuses 47 und somit der Abtriebswelle 9.

Die Pendelachse 58 ist an einem Verstellhebel 66 angeordnet. Der Verstellhebel 66 sitzt an einem Lagerstift 67, der ortsfest angeordnet und dabei drehbar gelagert ist. Beim Ausführungsbeispiel ist der Lagerstift 67 einerseits am Führungsteil 61 und andererseits am Abschlussdeckel 64 gelagert. Die Pendelachse 58 ist mit Abstand zum Lagerstift 67 am Verstellhebel 66 angeordnet und greift in einen in Richtung zur Mitnahmeausnehmung 60 längliche Gestalt aufweisenden Lagerschlitz 68 des Pendelhebels 57. Der Lagerstift 67 ist mit dem Betätigungshebel 65 drehfest verbunden, beispielsweise indem der Lagerstift 67 eine ihm zugeordnete Bohrung 69 des Abschlussdeckels 64 durchgreift und der Betätigungshebel 65 auf dem Lagerstift 67 fixiert ist. Verschwenkt man den Betätigungshebel 65, wird der Lagerstift 67 verdreht und somit der Verstellhebel 66 verstellt.

Der Pendelhebel 57 ist im Bereich des Exzenterteils 56 gabelartig ausgebildet, sodass ein Gabelschlitz 70 gebildet wird. Das Exzenterteil 56 läuft in diesem Gabelschlitz 70 um und wirkt gegen dessen Ränder.

Schließlich wird noch darauf hingewiesen, dass man die Hinund Herbewegung des Fräswerkzeugs auch anders als beschrieben erzeugen kann, so zum Beispiel mittels eines mindestens ein Kardangelenk oder eine biegbare Welle enthaltenden Antriebsstrangs, an dem eine geeignete Querantriebseinrichtung angreift.

## Patentansprüche

1. Fräsmaschine, insbesondere Handfräsmaschine, zum Fräsen von Langlöchern, mit einem Grundkörper, an dem an eine Unterlage (12) und/oder ein zu fräsendes Werkstück anzulegende Anlageflächen angeordnet sind, und einer in Vorschubrichtung verschiebbar am Grundkörper gelagerten Antriebseinheit, die einen Antriebsmotor und eine beim Betrieb rotierende Abtriebswelle enthält, wobei mit der Abtriebswelle ein bei der Vorschubbewegung vor die Vorderseite des Grundkörpers gelangendes Fräswerkzeug drehfest verbindbar ist, wobei die Abtriebswelle (9) quer zur Vorschubrichtung (7) in Längsrichtung des zu fräsenden Langlochs (2) hin und her bewegbar angeordnet ist und der Abtriebswelle (9) eine sie zu einer ihrer Rotationsbewegung überlagerten Hin- und Herbewegung antreibende Querantriebseinrichtung zugeordnet ist, wobei die Hin- und Herbewegung in einer zu einer unterseitigen, an eine Unterlage (12) anlegbaren Anlagefläche (13) des Grundkörpers (5) parallelen Ebene erfolgt, und wobei eine motorseitige Antriebswelle (36) und die Abtriebswelle (9) in Seitenansicht parallel zueinander und zur die unterseitige Anlagefläche (13) enthaltenden Ebene verlaufen, **dadurch gekennzeichnet, dass** sich die unterseitige Anlagefläche (13) unter die Abtriebswelle (9) erstreckt, und dass die Abtriebswelle (9) mit Versatz zu der Antriebswelle (36) und mit kleinerem Abstand zur die unterseitige Anlagefläche (13) enthaltenden Ebene als die Antriebswelle (36) angeordnet ist.

2. Fräsmaschine nach Anspruch 1, **dadurch gekennzeichnet, dass** eine vorderseitige Anlagefläche (14) des Grundkörpers (5), die an eine Werkstückfläche (4), in die das jeweilige Langloch (2) gefräst werden soll, anlegbar ist und bei Vorhandensein der unterseitigen Anlagefläche (13) rechtwinkelig zu dieser steht, eine die Hin- und Herbewegung des Fräswerkzeugs (10) zulassende Durchtrittsöffnung (32) für das Fräswerkzeug (10) enthält.

3. Fräsmaschine nach Anspruch 2, **dadurch gekennzeichnet, dass** beiderseits der Durchtrittsöffnung (32) jeweils ein vor die vorderseitige Anlagefläche (14) vorstehender, federbelasteter und entgegen der Federkraft in die vorderseitige Anlagefläche (14) eindrückbarer Anschlagstift (33, 34) angeordnet ist.

4. Fräsmaschine nach einem der Ansprüche 1 bis 3, **dadurch gekennzeichnet, dass** der Grundkörper (5) ein die Antriebseinheit (6) führendes und gegebenenfalls die unterseitige Anlagefläche (13) und/oder die vorderseitige Anlagefläche (14) bildendes Basiselement (15) und eine an der Vorderseite (11) des Grundkörpers (5) angeordnete, eine schwenkbare Anlagefläche (17) bildende Anlageplatte (16) enthält, die von einem zur Ebene der Hin- und Herbewegung des Fräswerkzeugs (10) rechtwinkeliger Höhenrichtung (19) verstellbar am Basiselement (15) angeordneten Tragteil (18) gehalten und mit diesem über eine Gelenkachse (23) verbunden ist, die rechtwinkelig zur Vorschubrichtung (7) und parallel zur Ebene der Hin- und Herbewegung des Fräswerkzeugs (10) verläuft, sodass die Anlageplatte (16) in jeder Höhenlage des Tragteils (18) zwischen einer rechtwinkelig zur Vorschubrichtung (7) hochstehenden Stellung und einer nach vorne geschwenkten Stellung verschwenkbar ist.

5. Fräsmaschine nach einem der Ansprüche 1 bis 4, **dadurch gekennzeichnet, dass** die motorseitige Antriebswelle (36) die Motorwelle (37) ist.

6. Fräsmaschine nach Anspruch 5, **dadurch gekennzeichnet, dass** ein zwischen der Antriebswelle (36) und der Abtriebswelle (9) angeordnetes Umlenkgetriebe (38) eine Zahnradanordnung (41, 42) mit zu den beiden Wellen (9, 36) rechtwinkeliger Zahnrad-Achsrichtung (39) enthält, wobei die Zahnradanordnung (41, 42) in Richtung der Zahnrad-Achsrichtung (39) einerseits mit einem Antriebsrad (43) der Antriebswelle (36) und andererseits mit einem Abtriebsrad (44) der Abtriebswelle (9) in Zahneingriff steht.

7. Fräsmaschine nach einem der Ansprüche 1 bis 6, **dadurch gekennzeichnet, dass** die Hin- und Herbewegung der Abtriebswelle eine Querbewegung ist, bei der sich die Abtriebswelle unter Beibehaltung ihrer zur Vorschubrichtung parallelen Ausrichtung hin und her bewegt.

8. Fräsmaschine nach einem der Ansprüche 1 bis 7, **dadurch gekennzeichnet, dass** die Hin- und Herbewegung der Abtriebswelle (9) eine Schwenkbewegung ist.

9. Fräsmaschine nach Anspruch 8, **dadurch gekennzeichnet, dass** die Schwenkachse (45) der Schwenkbewegung von einer die Zahnradanordnung (41, 42) lagernden Lagerwelle (40) gebildet wird.

10. Fräsmaschine nach Anspruch 8 oder 9, **dadurch gekennzeichnet, dass** die Querantriebseinrichtung eine die Schwenkbewegung steuernde, vom Antriebsmotor (8) her angetriebene Exzentereinrichtung (46) enthält.

11. Fräsmaschine nach Anspruch 10, **dadurch gekennzeichnet, dass** die Abtriebswelle (9) an oder in einem zur Zahnradanordnung (41, 42) koaxialen, verdrehbar an der Lagerwelle (40) der Zahnradanordnung gelagerten Lagergehäuse (47) gelagert ist und dass die Exzentereinrichtung (46) einerseits von der Lagerwelle (40) der Zahnradanordnung (41, 42) angetrieben wird und andererseits am Lagergehäuse (47) angreift.

12. Fräsmaschine nach Anspruch 11, **dadurch gekennzeichnet, dass** die Zahnradanordnung (41, 42) im Lagergehäuse (47) angeordnet ist.

13. Fräsmaschine nach Anspruch 11 oder 12, **dadurch gekennzeichnet, dass** die Lagerwelle (40) ein Antriebsritzel (54) trägt, das mit einem drehfest mit einem Exzenterteil (56) verbundenen Exzenter-Zahnrad (55) kämmt, wobei das Exzenterteil (56) einen um eine Pendelachse (58) pendelnd gelagerten Pendelhebel (57) treibt, der mit dem Lagergehäuse (47) in Mitnahmeverbindung steht.

14. Fräsmaschine nach einem der Ansprüche 1 bis 13, **dadurch gekennzeichnet, dass** die Amplitude der Hin- und Herbewegung der Abtriebswelle (9) verstellbar ist.

15. Fräsmaschine nach Anspruch 14, **dadurch gekennzeichnet, dass** die Amplitude der Hin- und Herbewegung der Abtriebswelle (9) mittels eines außen an der Antriebseinheit (6) des Grundkörpers (5) angeordneten Betätigungselements (65), zweckmäßigerweise in Gestalt eines Betätigungshebels, verstellbar ist.

16. Fräsmaschine nach Anspruch 14 oder 15, **dadurch gekennzeichnet, dass** die Relativlage zwischen der Pendelachse (58) und dem Pendelhebel (57) verstellbar ist.

17. Fräsmaschine nach Anspruch 16, **dadurch gekennzeichnet, dass** die Pendelachse (58) an einem schwenkbar gelagerten und mittels des Betätigungselements (65) schwenkbaren Verstellhebel (66) angeordnet und in einen längliche Gestalt aufweisenden Lagerschlitz (68) des Pendelhebels (57) greift.

## Claims

1. Milling machine, in particular a hand-operated milling machine, for the milling of oblong holes, with a base body on which are mounted a support (12) and/or lay-on surfaces on which a workpiece to be milled is laid, and a drive unit mounted with the ability to move on the base body in the feed direction and containing a drive motor and a drive shaft rotating in operation, wherein a milling tool which reaches the front of the base body during the feed movement may be connected non-rotatably to the output shaft, wherein the output shaft (9) is mounted so as to be movable to and fro, at right-angles to to the feed direction (7), in the axial direction of the oblong hole (2) to be milled, and the output shaft (9) is assigned a transverse drive unit driving it to a to and fro movement superimposed on its rotating movement, wherein the to and fro movement is made in a plane parallel to an underside lay-on surface (13) of the base body (5) which may be placed on a support (12), and wherein a motor-side drive shaft (36) and the output shaft (9) run, in side view, parallel to one another and to the underside lay-on surface (13), **characterised in that** the underside lay-on surface (13) extends below the output shaft (9), and that the output shaft (9) is mounted with offset from the drive shaft (36), and with a smaller clearance from the plane containing the underside lay-on surface (13) than the drive shaft (36).

2. Milling machine according to claim 1, **characterised in that** a front contact surface (14) of the base body (5), which may be placed on a workpiece surface (4) in which the respective oblong hole (2) is to be milled, and which in the presence of the underside lay-on surface (13) stands at right-angles to the latter, contains a through hole (32) for the milling tool (10) which allows the milling tool (10) to make the to and fro movement.

3. Milling machine according to claim 2, **characterised in that** there is provided either side of the through hole (32) a stop pin (33, 34) projecting in front of the front contact surface (14), spring-loaded, and able to be pressed against the spring force into the front contact surface (14).

4. Milling machine according to any of claims 1 to 3, **characterised in that** the base body (5) contains a base element (15) guiding the drive unit (6) and where applicable the underside lay-on surface (13) and/or the front contact surface (14), and a support plate (16), fitted to the front (11) of the base body (5) and forming a pivotable contact surface (17), which is held by a support element (18) mounted on the base element (15) and adjustable to the vertical direction (19) at right-angles to the plane of the to and fro movement of the milling tool (10), and is connected to it via a hinge axis (23) running at right-angles to the feed direction (7) and parallel to the to and fro movement of the milling tool (10), so that the support plate (16) may be pivoted in each vertical position of the support element (18) between an upright position at right-angles to to the feed direction (7) and a position in which it is pivoted forwards.

5. Milling machine according to any of claims 1 to 4, **characterised in that** the motor-side drive shaft (36) is the motor shaft (37).

6. Milling machine according to claim 5, **characterised in that** a corner gear (38) located between the drive shaft (36) and the output shaft (9) contains a gearing (41, 42) with gear axis direction at right-angles to both shafts (9, 36), wherein the gearing (41, 42) in the gear axis direction (39) meshes on one side with a driving gear (43) of the drive shaft (36) and on the other side with a driven gear (44) of the output shaft (9).

7. Milling machine according to any of claims 1 to 6, **characterised in that** the to and fro movement of the output shaft is a transverse movement in which the output shaft moves to and fro while maintaining its alignment parallel to the feed direction.

8. Milling machine according to any of claims 1 to 7, **characterised in that** the to and fro movement of the output shaft (9) is a pivoting movement.

9. Milling machine according to claim 8, **characterised in that** the pivot axis (45) of the pivoting movement is formed by a bearing shaft (40) supporting the gearing (41, 42).

10. Milling machine according to claim 8 or 9, **characterised in that** the transverse drive unit contains an eccentric device (46) driven by the drive motor (8) and controlling the pivoting movement.

11. Milling machine according to claim 10, **characterised in that** the output shaft (9) is supported on or in a bearing housing (47) coaxial to the gearing (41, 42) and rotatable on the bearing shaft (40) of the gearing, and that the eccentric device (46) is on the one hand driven by the bearing shaft (40) of the gearing (41, 42) and on the other hand acts on the bearing housing (47).

12. Milling machine according to claim 11, **characterised in that** the gearing (41, 42) is located in the bearing housing (47).

13. Milling machine according to claim 11 or 12, **characterised in that** the bearing shaft (40) carries a drive pinion (54) which meshes with an eccentric gear (55) connected non-rotatably to the eccentric element (56), wherein the eccentric element (56) drives a reciprocating lever (57) mounted so as to float around a reciprocating axis (58) which is in driving connection with the bearing housing (47).

14. Milling machine according to any of claims 1 to 13, **characterised in that** the amplitude of the to and fro movement of the output shaft (9) is adjustable.

15. Milling machine according to claim 14, **characterised in that** the amplitude of the to and fro movement of the output shaft (9) is adjustable by means of an actuating element (65), expediently in the form of an actuating lever, fitted to the outside of the drive unit (6) of the base body (5).

16. Milling machine according to workpiece 14 or 15, **characterised in that** the relative position between the reciprocating axis (58) and the reciprocating lever (57) is adjustable.

17. Milling machine according to claim 16, **characterised in that** the reciprocating axis (58) is located on a pivotably mounted adjusting lever (66), pivotable by means of the actuating element (65), and engages in an oblong bearing slot (68) of the reciprocating lever (57).

## Revendications

1. Fraiseuse, en particulier fraiseuse portative, permettant de fraiser des trous oblongs, avec un corps de base au niveau duquel sont agencées des surfaces d'appui à appliquer contre un support (12) et/ou une pièce à fraiser, et une unité d'entraînement logée au niveau du corps de base de façon déplaçable dans le sens d'avance et comportant un moteur d'entraînement et un arbre de sortie rotatif lors du fonctionnement, dans lequel un outil de fraisage parvenant devant la face avant du corps de base lors de l'avancement peut être relié de manière solidaire en rotation à l'arbre de sortie, dans lequel l'arbre de sortie (9) est agencé de façon à pouvoir être animé d'un mouvement de va-et-vient transversalement au sens d'avance (7) dans le sens longitudinal du trou oblong (2) à fraiser et un dispositif d'entraînement transversal animant l'arbre de sortie d'un mouvement de va-et-vient superposé à son mouvement de rotation est affecté à l'arbre de sortie (9), dans lequel le mouvement de va-et-vient a lieu dans un plan parallèle à une surface d'appui (13), inférieure applicable contre un support (12), du corps de base (5) et dans lequel un arbre d'entraînement (36) côté moteur et l'arbre de sortie (9) s'étendent dans une vue latérale parallèlement l'un à l'autre et au plan contenant la surface d'appui inférieure (13), **caractérisée en ce que** la surface d'appui inférieure (13) s'étend sous l'arbre de sortie (9) et **en ce que** l'arbre de sortie (9) est agencé en déport par rapport à l'arbre d'entraînement (36) et avec une plus petite distance par rapport au plan contenant la surface d'appui inférieure (13) que l'arbre d'entraînement (36).

2. Fraiseuse selon la revendication 1, **caractérisée en ce qu'**une surface d'appui avant (14) du corps de base (5), qui peut être appliquée contre une surface de la pièce (4) dans laquelle le trou oblong (2) correspondant doit être fraisé et qui en cas de présence de la surface d'appui inférieure (13) est perpendiculaire à celle-ci, comporte une ouverture de passage (32) pour l'outil de fraisage (10) permettant le mouvement de va-et-vient de l'outil de fraisage (10).

3. Fraiseuse selon la revendication 2, **caractérisée en ce que** respectivement une broche de butée (33, 34) saillant de la surface d'appui avant (14), commandée par ressort et enfonçable dans le sens opposé à l'action du ressort dans la surface d'appui avant (14) est agencée des deux côtés de l'ouverture de passage (32).

4. Fraiseuse selon l'une quelconque des revendications 1 à 3, **caractérisée en ce que** le corps de base (5) comporte un élément de base (15) guidant l'unité d'entraînement (6) et formant le cas échéant la surface d'appui inférieure (13) et/ou la surface d'appui avant (14), et une plaque d'appui (16) agencée au niveau de la face avant (11) du corps de base (5) et formant une surface d'appui pivotante (17) laquelle plaque est maintenue par un élément porteur (18) agencé au niveau de l'élément de base (15) de manière réglable dans le sens de la hauteur (19) perpendiculaire au plan du mouvement de va-et-vient de l'outil de fraisage (10) et est reliée à celui-ci par le biais d'un axe d'articulation (23) qui s'étend perpendiculairement au sens d'avance (7) et parallèlement au plan du mouvement de va-et-vient de l'outil de fraisage (10), si bien que la plaque d'appui (16) peut pivoter à chaque hauteur de l'élément porteur (18) entre une position haute perpendiculaire au sens d'avance (7) et une position pivotée vers l'avant.

5. Fraiseuse selon l'une quelconque des revendications 1 à 4, **caractérisée en ce que** l'arbre d'entraînement (36) côté moteur est l'arbre moteur (37).

6. Fraiseuse selon la revendication 5, **caractérisée en ce qu'**un engrenage de renvoi (38) agencé entre l'arbre d'entraînement (36) et l'arbre de sortie (9) comporte un agencement de roues dentées (41, 42) avec une direction de l'axe des roues dentées (39) perpendiculaire aux deux arbres (9, 36), dans lequel l'agencement de roues dentées (41, 42) est en prise dentée dans la direction de l'axe des roues dentées (39) d'un côté avec une roue menante (43) de l'arbre d'entraînement (36) et de l'autre côté avec une roue menée (44) de l'arbre de sortie (9).

7. Fraiseuse selon l'une quelconque des revendications 1 à 6, **caractérisée en ce que** le mouvement de va-et-vient de l'arbre de sortie est un mouvement transversal lors duquel l'arbre de sortie est animé d'un mouvement de va-et-vient tout en maintenant son orientation parallèle au sens d'avance.

8. Fraiseuse selon l'une quelconque des revendications 1 à 7, **caractérisée en ce que** le mouvement de va-et-vient de l'arbre de sortie (9) est un mouvement de pivotement.

9. Fraiseuse selon la revendication 8, **caractérisée en ce que** l'axe de pivotement (45) du mouvement de pivotement est formé par un arbre support (40) logeant l'agencement de roues dentées (41, 42).

10. Fraiseuse selon la revendication 8 ou 9, **caractérisée en ce que** le dispositif d'entraînement transversal comporte un dispositif excentrique (46) entraîné par le moteur d'entraînement (8) et commandant le mouvement de pivotement.

11. Fraiseuse selon la revendication 10, **caractérisée en ce que** l'arbre de sortie (9) est logé au niveau ou dans un logement de palier (47) coaxial à l'agencement de roues dentées (41, 42) et logé de manière rotative au niveau de l'arbre support (40) de l'agencement de roues dentées et **en ce que** le dispositif excentrique (46) est entraîné d'un côté par l'arbre support (40) de l'agencement de roues dentées (41, 42) et vient en prise de l'autre côté sur le logement de palier (47).

12. Fraiseuse selon la revendication 11, **caractérisée en ce que** l'agencement de roues dentées (41, 42) est agencé dans le logement de palier (47).

13. Fraiseuse selon la revendication 11 ou 12, **caractérisée en ce que** l'arbre support (40) porte un pignon d'entraînement (54) qui s'engrène avec une roue dentée excentrique (55) reliée de manière solidaire en rotation à un élément excentrique (56), dans lequel l'élément excentrique (56) entraîne un levier oscillant (57) qui est logé de manière oscillante autour d'un axe d'oscillation (58) et qui est en liaison d'entraînement avec le logement de palier (47).

14. Fraiseuse selon l'une quelconque des revendications 1 à 13, **caractérisée en ce que** l'amplitude du mouvement de va-et-vient de l'arbre de sortie (9) est réglable.

15. Fraiseuse selon la revendication 14, **caractérisée en ce que** l'amplitude du mouvement de va-et-vient de l'arbre de sortie (9) est réglable au moyen d'un élément d'actionnement (65), de manière appropriée sous la forme d'un levier d'actionnement, agencé à l'extérieur d'une unité d'entraînement (6) du corps de base (5).

16. Fraiseuse selon la revendication 14 ou 15, **caractérisée en ce que** la position relative entre l'axe d'oscillation (58) et le levier oscillant (57) est réglable.

17. Fraiseuse selon la revendication 16, **caractérisée en ce que** l'axe d'oscillation (58) est agencé au niveau d'un levier de réglage (66) logé de manière pivotante et pivotant au moyen de l'élément d'actionnement (65) et vient en prise dans une rainure de logement (68) de forme allongée du levier oscillant (57).
